# EUROPÄISCHE PATENTSCHRIFT

(11) **EP 4 168 350 B1**
(45) Veröffentlichungstag und Bekanntmachung des Hinweises auf die Patenterteilung: **19.02.2025**
(21) Anmeldenummer: 21736255.7
(22) Anmeldetag: 16.06.2021
(51) Int. Cl.: B67D 1/07, B67D 1/08, B67D 3/00, B08B 9/32

(54) **VORRICHTUNG UND VERFAHREN ZUM BEFÜLLEN VON BEHÄLTNISSEN**
DEVICE AND METHOD FOR FILLING CONTAINERS
DISPOSITIF ET PROCÉDÉ DE REMPLISSAGE DE CONTENANTS

(30) Priorität: 19.06.2020 DE 102020116266
(43) Veröffentlichungstag der Anmeldung: 26.04.2023
(73) Patentinhaber: Krones AG, 93073 Neutraubling (DE)
(72) Erfinder: NEUBAUER, Michael, 93073 Neutraubling (DE)
(74) Vertreter: Hannke Bittner & Partner mbB Regensburg
(86) Internationale Anmeldenummer: PCT/EP2021/066315
(87) Internationale Veröffentlichungsnummer: WO 2021/255130

(56) Entgegenhaltungen:
- EP-A1- 0 424 682
- DE-A1- 102017 130 036
- DE-A1- 19 632 091
- US-A- 4 456 040
- US-A1- 2009 159 154
- US-B1- 7 571 586
- US-B2- 10 500 782
- US-B2- 11 084 700

## Beschreibung

Die vorliegende Erfindung bezieht sich auf eine Vorrichtung zum Befüllen von Behältnissen und insbesondere eine solche Vorrichtung, von der die zu befüllenden Behältnisse durch einen Benutzer und/oder manuell zugeführt werden können und von der die befüllten Behältnisse auch wieder (insbesondere durch einen Benutzer) entnommen werden können. Dabei handelt es sich bei der nachfolgend beschriebenen Vorrichtung um einen sogenannten Getränkespender, mit dem ein Endkunde sein Behältnis füllen kann. Derartige Getränkespender befinden sich beispielsweise in Universitäten, Bahnhöfen und dergleichen. Dabei ist es im Stand der Technik bekannt, dass Einwegbehältnisse, wie beispielsweise Kunststoffbecher, verwendet werden, welche dann mit dem Getränk befüllt werden. Es besteht jedoch auch ein Bedarf, Mehrwegbehältnisse zu verwenden. Eine Vorrichtung zum Befüllen von Behältnissen gemäß dem einleitenden Teil des Anspruchs 1 ist aus der EP 0424682 A1 bekannt.

Der vorliegenden Erfindung liegt daher die Aufgabe zugrunde, eine Befüllungseinrichtung zum Befüllen auch von Mehrwegbehältnissen zur Verfügung zu stellen, welche auch ein zuverlässiges und sauberes Befüllen der Behältnisse ermöglicht. Dies wird erfindungsgemäß durch den Gegenstand des unabhängigen Anspruchs erreicht.

Vorteilhafte Ausführungsformen und Weiterbildungen sind Gegenstand der Unteransprüche. Eine erfindungsgemäße Vorrichtung zum Befüllen von Behältnissen weist einen Träger auf, an dem ein zu befüllendes Behältnis platzierbar und fixierbar ist, wobei dieser Träger bezüglich einer Schwenkachse schwenkbar und/oder bezüglich einer Drehachse drehbar ist, wobei diese Schwenkachse bezüglich einer Längsrichtung des zu befüllenden Behältnisses in einem von 0° verschiedenen Winkel verläuft. Weiterhin weist die Vorrichtung eine erste Fülleinrichtung auf, um das Behältnis in einer ersten Schwenkstellung des Behältnisses bezüglich der genannten Schwenkachse über dessen Mündung zu befüllen.

Erfindungsgemäß weist die Vorrichtung eine Spüleinrichtung auf, um das Behältnis in einer zweiten Schwenkstellung des Behältnisses bezüglich der Schwenkachse durch dessen Mündung hindurch, insbesondere mit einer Flüssigkeit zu spülen.

Bevorzugt weist die Vorrichtung eine weitere Beaufschlagungseinrichtung auf, welche dazu geeignet und bestimmt ist, eine weitere Flüssigkeit in das Behältnis einzuführen, wobei hierzu insbesondere das Behältnis in eine weitere Schwenkstellung schwenkbar ist. Bei dieser weiteren Flüssigkeit kann es sich beispielsweise um eine weitere abzufüllende Flüssigkeit handeln, aber auch um eine Spülflüssigkeit zum Spülen des Behältnisses.

Es wird daher bevorzugt eine Vorrichtung vorgeschlagen, welche ein Rinsen bzw. Spülen und anschließendes Befüllen des Behältnisses ermöglicht. Um diese Aufgabe zu erreichen, wird ein Aufbau vorgeschlagen, bei dem ein drehbarer bzw. schwenkbarer Träger und/oder Teller vorgesehen ist, auf den der Verbraucher das zu befüllende Behältnis platziert. Bevorzugt ist die genannte Schwenkachse derartig angeordnet oder gestaltet, dass die Mündung des Behältnisses um diese herum verläuft. Dabei ist es möglich, dass ein Abstand zwischen der Mündung des Behältnisses und der Schwenkachse konstant bleibt und diese daher auf einem bestimmten Radius bzw. in einer bestimmten Entfernung um die Schwenkachse verläuft.

Die Fülleinrichtung kann ein oder mehrere Füllventile aufweisen.

Dabei ist es möglich, dass die Fülleinrichtung dazu geeignet und bestimmt ist, ein einkomponentiges Getränk, beispielsweise Wasser, abzufüllen, es wäre jedoch auch möglich, dass die Fülleinrichtung mehrkomponentige Getränke abfüllt.

Die Vorrichtung kann eine Auffangeinrichtung und/oder ein Auffangbehältnis aufweisen, um Flüssigkeit aufzufangen. Insbesondere kann es sich hierbei um Spülflüssigkeit handeln, mit der das Behältnis gespült wird.

Weiter ist es auch möglich, dass Reste von gegebenenfalls noch in den Behältnissen vorhandener Flüssigkeit von diesem Auffangbehältnis aufgefangen werden. Damit befindet sich bevorzugt dieses Auffangbehältnis zumindest auch unterhalb der Schwenkachse, bezüglich derer das Behältnis geschwenkt wird.

Bei einer weiteren bevorzugten Ausführungsform verläuft die Schwenkachse senkrecht zu der Längsrichtung des Behältnisses. Bevorzugt ist diese Schwenkachse und/oder Drehachse horizontal oder annähernd horizontal ausgerichtet. Bevorzugt wird daher das Behältnis in einer vertikal verlaufenden Ebene geschwenkt.

Zum Ausspülen bzw. Rinsen des Behältnisses ist bei dieser Ausgestaltung lediglich eine Drehung des Behältnisses um einen vorgegebenen Winkel, beispielsweise um 180° erforderlich, beispielsweise derart, dass dessen Mündung vertikal nach unten ragt und so eine Spülung von unten her möglich ist.

Besonders bevorzugt ist diese Spüleinrichtung dabei derart gestaltet, dass ein Spülmedium alle Bereiche des Behältnisses erreicht, insbesondere auch einen Bodenbereich des Behältnisses.

Weiterhin ist es auch möglich, dass die Spüleinrichtung in der Art einer Spüllanze ausgeführt ist, welche in das Innere des Behältnisses einfahren kann.

Zum Spülen kann das Behältnis nach unten über die Spüleinrichtung, beispielsweise eine Rinsdüse, gefahren und/oder geschwenkt werden.

Daneben wäre es auch möglich, dass diese Spüleinrichtung nicht wie in einer Ausführungsform in einer 6 Uhr-Position angeordnet ist, sondern in einem Winkel dazu versetzt, beispielsweise in der 5 Uhr-Position. Bevorzugt liegt die Position für das Rinsen bzw. Spülen jedoch z.B. bei 4 Uhr (oder bei 8 Uhr), um zu verhindern, dass das aus der Flasche laufende, kontaminierte Rinswasser die Rinsdüse verschmutzt. Es wäre auch denkbar, die Rinsflüssigkeit z.B. bei "1 Uhr" in den Behälter zu füllen und den Behälter anschließend nach unten zu schwenken um die Rinsflüssigkeit aus dem Behälter zu entfernen. Auch so wird eine Kontamination der Rinsdüse vermieden.

Sollte ein Benutzer ein nicht leeres Behältnis in die Vorrichtung stellen, so würde bei dem Schwenken nach unten das im Behältnis befindliche Medium über die Rinsdüse bzw. die Spüleinrichtung laufen. Dies könnte die Spüleinrichtung verschmutzen, was zu einer Kontamination der nächsten Behältnisse führen könnte. Um dies zu verhindern, könnte die Rinsdüse auch an einer anderen Position angeordnet sein, sodass erreicht wird, dass zunächst die Flüssigkeit aus dem Behältnis ausläuft und dann ein Spülvorgang erfolgt.

Es wäre jedoch auch möglich, dass eine Steuerung bewirkt, dass zunächst ein Schwenken des Behältnisses in eine andere Position, beispielsweise eine 7 Uhr-Stellung oder eine 5 Uhr-Stellung erfolgt, in dieser Stellung Restflüssigkeit aus dem Behälter auslaufen kann und erst anschließend das Behältnis über die Spüleinrichtung gefahren wird. Bei dieser Variante würde die Flüssigkeit aus dem schräg stehenden Behältnis auslaufen und nachher könnte ein Spülen erfolgen. Bei der oben beschriebenen Variante würde die Flüssigkeit aus dem Behältnis senkrecht nach unten laufen und die schräg daneben befindliche Spüleinrichtung würde nicht von der Flüssigkeit berührt werden.

Die Vorrichtung kann eine Reinigungseinrichtung zum Reinigen der Spüleinrichtung aufweisen.

So wäre es beispielsweise möglich, dass nach jedem Spülvorgang die Spüleinrichtung selbst gereinigt wird.

Bei einem Befüllvorgang wäre es möglich, dass das Behältnis eine vorgegebene Zeitspanne in der Spülposition verbleibt, auch nachdem die Spüleinrichtung deaktiviert wurde. Auf diese Weise kann erreicht werden, dass das Rinsmedium austropfen kann. Anschließend kann der Träger bzw. der Teller in eine weitere Rotationsstellung fahren, um so die Mündung des Behältnisses in eine Position zu bringen, die geeignet ist, um es durch ein passend platziertes Füllventil befüllen zu können.

Die Fülleinrichtung kann ein Füllventil in Form eines Freistrahlventils aufweisen, welches das Füllmedium einfach in das Behältnis laufen lässt und/oder ein Gegendruckventil, das auf der Mündung anpresst, das Behältnis vorspannt und dann befüllt.

Insbesondere bei einer Freistrahlfüllung von CSD ist eine Schrägstellung des Behältnisses während des Befüllens vorteilhaft, da so ein Aufschäumen minimiert wird.

Die Vorrichtung kann eine Verschließeinrichtung aufweisen, welche das befüllte Behältnis mit einem Verschluss verschließt. Dies kann ein ebenfalls von dem Benutzer zugeführter Verschluss sein, es wäre jedoch auch möglich, dass die Verschlüsse aus einem Vorrat entnommen werden, um das Behältnis zu verschließen.

Bei einer weiteren vorteilhaften Ausführungsform ist einem Träger eine Fixiereinrichtung zum Fixieren des Behältnisses an der Halteeinrichtung bzw. dem Träger angeordnet. Um das Potential der hier beschriebenen Vorrichtung voll nutzen zu können, ist die Art des zu befüllenden Behältnisses von Bedeutung. Um insbesondere den Spülvorgang durchführen zu können, sollte das Behältnis in irgendeiner Weise an dem drehbaren Träger bzw. Teller befestigt sein. Dies kann beispielsweise durch eine aktive oder passive Klammer geschehen, in die der Benutzer das Behältnis einsetzt und/oder einclipst. Bevorzugt ist diese Fixiereinrichtung derart gestaltet, dass sie zumindest die Gewichtskraft des Behältnisses halten kann.

Bei einer weiteren vorteilhaften Ausführungsform weist die Fixiereinrichtung Fixiermittel auf, welche aus einer Gruppe von Fixiermitteln ausgewählt sind, welche Unterdruckfixiermittel, magnetische Fixiermittel, Greifelemente, mechanische Elemente, Kombinationen hieraus und dergleichen enthält. Dabei kann diese Fixiereinrichtung auch ein seitliches Ausweichen des Behältnisses gegenüber dem Träger verhindern.

So könnte neben oder zusätzlich zu den oben beschriebenen Klammern auch ein Vakuum eingesetzt werden, um das Behältnis an dem Träger zu halten. Alternativ käme auch ein Mechanismus infrage, der den Behälter über Kraft- oder Formschluss fixieren kann. So kann beispielsweise das Behältnis derart ausgebildet sein, dass es von einem Fixiermittel hintergriffen werden kann.

Weiterhin wäre es auch möglich, dass das Behältnis mittels magnetischer Kräfte an einem Teller oder Träger befestigt oder fixiert werden kann. Dies kann beispielsweise durch eine unten genauer beschriebene Einlage aus einem ferromagnetischen Stahl in eine doppelwandige Edelstahlflasche geschehen. Daneben oder zusätzlich wäre es auch denkbar, ein Stück eines ferromagnetischen Werkstoffs auf eine andere Art und Weise in den Boden eines zu befüllenden Behälters zu integrieren. Dies kann beispielsweise durch Ankleben einer Stahlplatte an dem Boden einer Glasflasche oder einer Kunststoffflasche erfolgen. Alternativ wäre es möglich, dass das Behältnis selbst ganz oder zum Teil aus einem ferromagnetischen Werkstoff hergestellt ist.

Ein derartiges Behältnis hat noch weitere Vorteile, es kann beispielsweise auch im Auto mittels einer Magnetplatte sicher in einer Position gehalten werden.

Bei einer weiteren bevorzugten Ausführungsform weist auch das Behältnis zweite Fixiermittel zum Fixieren des Behältnisses an dem Träger auf. Bei diesen Fixiermitteln kann es sich beispielsweise um die hier beschriebene Magnetplatte handeln, aber auch um Eingriffsmöglichkeiten, in welche beispielsweise ein Vorsprung eines Greifarms oder einer Greifklammer greifen kann.

Bei einer weiteren vorteilhaften Ausführungsform ist die erste Fülleinrichtung derart angeordnet, dass das Behältnis in einer Schwenkposition durch diese erste Fülleinrichtung, welche von einer vertikalen Ausrichtung des Behälters abweicht, gefüllt wird. Dies bedeutet, dass das Behältnis in einem nicht genau aufrechtstehenden Zustand befüllt wird, sondern in einer hierzu abweichenden Schwenkstellung. Dies kann, wie oben erwähnt, bei bestimmten Füllmechanismen vorteilhaft sein.

Vorteilhaft wird also das Behältnis hier nicht exakt stehend befüllt, sondern in einem Winkel gegenüber der vertikalen Position, der größer ist als 5°, bevorzugt größer ist als 10°, besonders bevorzugt größer ist als 15°.

Bei einer bevorzugten Ausführungsform ist die Spüleinrichtung derart angeordnet, dass das Behältnis in einer Schwenkposition durch diese Spüleinrichtung spülbar ist, die ebenfalls von einer vertikalen Ausrichtung des Behältnisses abweicht. Wie oben beschrieben, kann auf diese Weise verhindert werden, dass die Spüleinrichtung durch auslaufende Flüssigkeit verschmutzt wird.

Das oben erwähnte Auffangbehältnis zum Auffangen von Flüssigkeit kann entleerbar sein. So kann beispielsweise ein Auffangbehältnis vorgesehen sein, welches aus der Vorrichtung entnommen werden kann, um so die Entleerung durchzuführen.

Bei einer weiteren vorteilhaften Ausführungsform weist die Vorrichtung eine zweite Fülleinrichtung auf, um das Behältnis in einer zweiten Schwenkstellung des Behältnisses bezüglich der Schwenkachse über dessen Mündung zu befüllen.

Bevorzugt sind dabei die erste Fülleinrichtung und die zweite Fülleinrichtung in unterschiedlichen Schwenkpositionen angeordnet. Auf diese Weise ist es möglich, dass das Behältnis beispielsweise wahlweise mit zwei unterschiedlichen Flüssigkeiten bzw. Getränken befüllt werden kann. Auch wäre es möglich, dass die erste und die zweite Fülleinrichtung zum Befüllen des Behältnisses mit unterschiedlichen Komponenten dienen.

Die Vorrichtung kann eine Bedieneinrichtung aufweisen, mit der ein Benutzer beispielsweise ein zu befüllendes Getränk wählen kann. Entsprechend ist auch bevorzugt ein Display vorgesehen, mittels dessen der Benutzer einen Füllvorgang überprüfen kann bzw. eine Bestätigung über ein ausgewähltes Getränk erhält.

Daneben kann die Vorrichtung auch einen Münz- und/oder Kreditkartenannahmemechanismus aufweisen, der dem Benutzer ein Zahlen eines Getränks ermöglicht.

Bei einer weiteren vorteilhaften Ausführungsform weist die Vorrichtung eine Inspektionseinrichtung zum Inspizieren des Behältnisses auf. Bevorzugt ist die Inspektionseinrichtung zum Inspizieren eines Innenraums des Behältnisses geeignet und bestimmt. Bevorzugt weist die Inspektionseinrichtung eine Bildaufnahmeeinrichtung wie insbesondere aber nicht ausschließlich eine Kamera auf.

Dabei ist es möglich, dass diese Inspektionseinrichtung, beispielsweise eine Kamera fest angeordnet ist. Diese Inspektionseinrichtung dient insbesondere aber nicht ausschließlich dazu, den Innenraum der Behältnisse auf Verschmutzungen oder Fremdstoffe hin zu überprüfen.

Die Vorrichtung kann eine Antriebseinrichtung aufweisen, um den oben erwähnten Träger, an dem das Behältnis angeordnet ist, (bezüglich der Schwenkachse) zu drehen. Bevorzugt ist weiterhin eine Steuerungseinrichtung zum Steuern der Antriebseinrichtung vorgesehen.

Eine Drehbewegung des Trägers unter Berücksichtigung einer oder mehrerer Bildaufnahmen kann durch die Kamera steuerbar sein, insbesondere derart, dass die Bildaufnahmeeinrichtung eine oder mehrere Bildaufnahmen des Behältnisses aus unterschiedlichen Richtungen aufnehmen kann.

Zur Unterstützung der Inspektion kann damit beispielsweise eine Rotation des Flaschentellers bzw. Trägers genutzt werden. So kann z.B. der Flaschenteller, insbesondere mit daran fixiertem Behältnis eine kurze Rechts-Links-Bewegung ausführen, um einen evtl. in der Flasche befindlichen Getränkerest zum Schwappen zu bringen. So ist eine Detektion, insb. von durchsichtigen Getränkeresten wie z.B. von Zitronenlimonade, deutlich einfacher. Bevorzugt weist der Träger einen ersten Anordenbereich zum Anordnen des Behältnisses auf und einen zweiten Anordenbereich und das Behältnis kann wahlweise an dem ersten Anordenbereich oder dem zweiten Anordenbereich angeordnet werden.

Dabei können diese Anordenbereiche auf unterschiedliche Behältnisse, beispielsweise auf Behältnisse mit unterschiedlichen Querschnitten oder Behältnishöhen angepasst sein.

Besonders bevorzugt ist der erste Anordenbereich in einem ersten Abstand von der Schwenkachse ausgebildet und der zweite Anordenbereich ist in einem zweiten Abstand von der Schwenkachse ausgebildet und diese Abstände sind unterschiedlich. Auf diese Weise kann beispielsweise der erste Anordenbereich zum Anordnen von höheren Behältnissen dienen und der zweite Anordenbereich zum Anordnen von weniger hohen Behältnissen dienen. Sollen als zwei oder mehr Flaschenhöhen in der Maschine gefüllt werden können, kann der Träger bzw. Teller mehrere Andockpositionen für die Behälter aufweisen. Dieser oder diese Anordenbereiche können dabei wieder die obengenannten Fixiereinrichtungen aufweisen.

Zusätzlich oder alternativ wäre es auch denkbar, dass die Fülleinrichtung(en) und/oder die Füllventile (und ggf. die Rinsdüse) beweglich ausgeführt werden. Diese können dann ideal zur jeweiligen Flaschenhöhe positioniert werden.

Die Behältnisse müssen nicht unbedingt zu 100% gefüllt werden. Der Benutzer kann der Maschine mitteilen (z.B. via Smartphone, Spracheingabe, und/oder Touchscreen, etc.) dass sein Behälter nur zum Teil gefüllt werden soll (z.B. "Fülle 300ml in einen 500ml-Behälter"). Auch kann die Befüllung in Abhängigkeit etwa von einer Bezahlung vorgenommen werden. Bei einer weiteren bevorzugten Ausführungsform ist eine Füllgeschwindigkeit, mit der die Fülleinrichtung das Behältnis befüllt variabel und/oder einstellbar. Um beispielsweise den CO2-Verlust beim Füllen möglichst gering zu halten wird bevorzugt das kohlensäurehaltige Getränk (CSD) langsam in den Behälter gefüllt. Vorteilhaft ist hier eine Füllgeschwindigkeit kleiner als 100ml/s, besonders vorteilhaft ist eine Geschwindigkeit kleiner als 50ml/s, noch besser ist eine Geschwindigkeit kleiner als 25ml/s. Das entspricht 20s für die Füllung einer 500ml-Flasche.

Die vorliegende Erfindung ist weiterhin auf ein Verfahren zum Befüllen von Behältnissen gerichtet, wobei zunächst ein zu befüllendes Behältnis an einem Träger fixiert wird. Anschließend wird bevorzugt der Träger mit dem daran fixierten Behältnis in eine Spülstellung geschwenkt, in der das Behältnis gespült werden kann. Dabei erfolgt bevorzugt ein Spülen des Behältnisses durch die Mündung hindurch mittels einer Spülflüssigkeit. Bei dieser Spülflüssigkeit kann es sich beispielsweise auch um Wasser handeln.

In einem weiteren Verfahrensschritt wird der Träger mit dem daran fixierten Behältnis in eine Füllstellung geschwenkt und es erfolgt in einem weiteren Verfahrensschritt ein Befüllen des Behältnisses durch seine Mündung hindurch mit einer Flüssigkeit.

Bei einem weiteren bevorzugten Verfahren schwenkt das Behältnis zunächst in eine Entleerstellung, die insbesondere dazu dient, in dem Behältnis befindliche Flüssigkeit zu entleeren.

Die Vorrichtung kann eine Messeinrichtung aufweisen, um eine Menge des in das Behältnis zu füllenden Getränks oder einer Flüssigkeit zu bestimmen. Dabei kann es sich um eine Durchflussmesseinrichtung handeln, es wäre jedoch auch die Verwendung einer Gewichtsmesseinrichtung möglich. Alternativ kann der Füllstand des Behälters auch über eine Messung des Drehmomentes erfolgen, das der in Befüllung befindliche Behälter bezüglich der Drehachse des Trägers erzeugt.

Bevorzugt handelt es sich bei den zu befüllenden Behältnissen um Standardbehältnisse, die für dieses Verfahren bzw. die hier beschriebene Vorrichtung normiert sind. Insbesondere kann dabei ein vorgegebener Bereich der Behältnisse an die Fixiereinrichtung angepasst sein.

Die Schwenkachse, bezüglich derer das Behältnis geschwenkt wird, kann unterhalb des Behältnisses angeordnet sein (bei aufrecht stehendemBehältnis). Es wäre jedoch auch denkbar, dass die Fixiereinrichtung derart ausgebildet ist, dass die geometrische Schwenkachse durch das Behältnis hindurch verläuft.

Bei einem weiteren Verfahren stellt ein Kunde zunächst ein zu befüllendes Behältnis auf den Teller bzw. den Träger. Eine eventuell vorhandene Schutzvorrichtung wie etwa eine Schutzhaube kann geschlossen werden. Bevorzugt wird ein in dem Träger befindlicher Elektromagnet oder ein anderes Greifmittel aktiviert und fixiert das Behältnis auf dem Träger.

In einem weiteren Schritt schwenkt der Träger das Behältnis mit seiner Mündung über die Spüleinrichtung. In dieser Position kann der Spülvorgang starten.

Nach Abschluss des Spülvorgangs, bzw. Rinsvorgangs, schwenkt der Träger die Behältnismündung unter ein Füllventil bzw. unter eine Fülleinrichtung. Dabei kann der Kunde beispielsweise über ein Display, über eine App oder auch per Spracheingabe das gewünschte Getränk auswählen. Der Füllvorgang startet.

Nach Abschluss der Befüllung schwenkt der Träger wieder zurück in die Ausgangsstellung. Die Fixiereinrichtung, beispielsweise der Elektromagnet, wird deaktiviert, eine optional vorhandene Schutzvorrichtung kann geöffnet und das gefüllte Behältnis entnommen werden.

Damit zeichnet sich die Erfindung dadurch aus, dass mit einer einzigen Bewegung, nämlich einer Rotation, der Befüllvorgang in mehreren Behandlungsschritten durchgeführt werden kann, insbesondere einschließlich eines Spülvorgangs. Dabei kann jede Behandlung an der für sie günstigsten Position im Umkreis um den Träger platziert sein. Das heißt beispielsweise eine Rinsdüse unten und die Füllventile seitlich oder oben. Das Behältnis wird auf dem drehenden Teil fixiert.

Ein geeignetes Behältnis, welches bevorzugt mindestens zum Teil aus einem ferromagnetischen Werkstoff besteht, wird während der Behandlung mittels magnetischer Kräfte bevorzugt in Position gehalten.

Weitere Vorteile und Ausführungsformen ergeben sich aus den beigefügten Zeichnungen.

Darin zeigen:
- Fig. 1: Eine Darstellung einer erfindungsgemäßen Vorrichtung;
- Fig. 2: eine Darstellung der Vorrichtung aus Fig. 1 in einer weiteren Behandlungsposition;
- Fig. 3: eine Darstellung der Vorrichtung aus Fig. 1 in einer weiteren Behandlungsposition;
- Fig 4: eine Darstellung eines Behältnisses für eine erfindungsgemäße Vorrichtung;
- Fig. 5: eine Detaildarstellung des in Fig. 4 gezeigten Behältnisses; und
- Fig. 6: eine weitere Darstellung einer Vorrichtung zum Befüllen von Behältnissen in einer weiteren Ausführungsform.

Figur 1 zeigt eine Darstellung einer erfindungsgemäßen Vorrichtung 1 zum Befüllen von Behältnissen 10. Diese weist einen um eine Schwenkachse S schwenkbaren und/oder drehbaren Träger auf. Dieser Träger weist eine nicht im Detail gezeigte Fixiereinrichtung zur Fixierung eines Behältnisses 10 auf. Das Behältnis 10 weist dabei eine Mündung 10a auf, über welche es befüllt und gespült werden kann.

Das Bezugszeichen 4 kennzeichnet eine erste Fülleinrichtung, welche das Behältnis in einer bestimmten Stellung befüllen kann. Das Bezugszeichen 42 kennzeichnet ein Füllventil dieser Fülleinrichtung 4. Das Bezugszeichen 8 kennzeichnet eine zweite Fülleinrichtung, die hier ebenfalls ein Füllventil aufweisen kann. Das Bezugszeichen 20 kennzeichnet ein Gehäuse bzw. einen Träger, an dem die Fülleinrichtungen 4 und 8 sowie auch der Träger 2 angeordnet sind.

Das Bezugszeichen 6 kennzeichnet eine Spüleinrichtung zum Spülen bzw. Rinsen der Behältnisse. Das Bezugszeichen 62 kennzeichnet ein Spülventil bzw. eine Spüllanze, welches eine Spülflüssigkeit in das Innere des Behältnisses strömen lassen kann. Dabei wäre es möglich, dass diese Spüllanze auch ausfahrbar ausgebildet ist, um so in das Innere des Behältnisses einfahren zu können. Auch wäre es denkbar, dass das Behältnis nicht nur schwenkbar, sondern auch linear verschiebbar ist, um eine entsprechende Spüllanze in das Behältnis einzufahren.

Das Bezugszeichen 12 kennzeichnet ein Auffangbehältnis zum Auffangen von Spülflüssigkeit und ggfs. auch zum Auffangen von eventuell noch in dem Behältnis befindlicher Flüssigkeit.

Figur 2 zeigt eine Darstellung einer erfindungsgemäßen Vorrichtung in einer Spülposition. Hier ist das Behältnis vertikal nach unten ausgelenkt mit der Behältnismündung nach unten. In dieser Position ist ein Spülen des Innenraumes des Behältnisses möglich. Figur 3 zeigt eine weitere Darstellung, in der das Behältnis in einer Füllposition ist, das heißt die Behältnismündung ist hier unterhalb der ersten Fülleinrichtung 4 angeordnet.

Figur 4 zeigt eine Darstellung eines Behältnisses mit einem Bodenbereich 10b. Bei der in Figur 5 gezeigten Darstellung erkennt man, dass das Behältnis in seiner Gesamtheit ein Außenbehältnis 34 und ein Innenbehältnis 32 aufweist. Zwischen diesen beiden Behältnissen 32 und 34 kann ein ferromagnetisches Element 36, wie etwa eine Eisenplatte/Stahlplatte, angeordnet sein. Mittels dieser Eisenplatte kann das Behältnis an dem in Figur 1 gezeigten Träger vorübergehend befestigt werden.

Es wäre jedoch auch möglich, dass das Behältnis in anderer Weise an den Träger befestigt wird, beispielsweise könnte es über Saugeinrichtungen sowohl an seinen Boden als auch an seiner Umfangswandung angesaugt werden. Daneben wäre es möglich, dass das Behältnis in einen Ring oder ringsegmentartiges Gebilde eingestellt wird, welcher im Anschluss zumindest geringfügig auf das Behältnis zugestellt wird. Auch könnte ein derartiger Haltering elastische Mittel aufweisen, um das Behältnis sicher zu halten. Hierbei ist zu berücksichtigen, dass ein derartiger Haltering nur das Eigengewicht des Behältnisses halten muss, da dieses während des eigentlichen Füllvorgangs durch den Träger selbst gestützt wird.

Fig. 6 zeigt eine weitere Ausführungsform einer Vorrichtung zum Befüllen von Behältnissen 10. Dabei weist der Träger 2 hier einen ersten Anordenbereich B1 und einen zweiten Anordenbereich B2 auf, an denen jeweils das Behältnis 10 angeordnet werden kann. Bevorzugt weisen die beiden Anordenbereiche B1, B2 auch jeweils Fixiermittel zum Fixieren des Behältnisses 10 auf.

Die beiden Anordenbereiche weisen dabei einen unterschiedlichen Abstand zu der Schwenkachse S auf. Auf diese Weise kann beispielsweise an dem Anordenbereich B1 ein höheres Behältnis und auf dem Anordenbereich B2 ein weniger hohes Behältnis platziert werden. Es wäre weiterhin auch möglich, dass die Fülleinrichtung 4 und/oder die Fülleinrichtung 8 in der vertikalen Richtung bzw. in der Längsrichtung des Behältnisses verstellbar sind, um so eine Anpassung an unterschiedlich hohe Behältnisse zu ermöglichen.

Daneben wäre es auch möglich, dass der Träger 2 drei oder mehr Anordenbereiche aufweist.

Weiterhin ist es möglich, dass der Träger 2 mindestens einen Anordenbereich B1 oder B2 aufweist und zusätzlich die Fülleinrichtung 4 und/oder die Fülleinrichtung 8 in der vertikalen Richtung, bzw. in der Längsrichtung des Behältnisses verstellbar sind. Somit lassen sich bei mindestens einem Anordenbereich B1 oder B2 mindestens zwei unterschiedlich hohe Behältnisse behandeln.

### Bezugszeichenliste

- 1: Vorrichtung
- 2: Träger
- 4: erste Fülleinrichtung
- 6: Spüleinrichtung
- 8: zweite Fülleinrichtung
- 10: Behältnis
- 10a: Mündung
- 10b: Bodenbereich
- 12: Auffangbehältnis
- 20: Gehäuse
- 32: Innenbehältnis
- 34: Außenbehältnis
- 36: Ferromagnetisches Element
- 42: Füllventil
- 62: Spülventil oder Spüllanze
- S: Schwenkachse
- B1: erster Anordenbereich
- B2: zweite Anordenbereich

## Patentansprüche

1. Vorrichtung (1) zum Befüllen von Behältnissen (10) mit einem Träger (2) an dem ein zu befüllendes Behältnis platzierbar und fixierbar ist, wobei dieser Träger bezüglich einer Schwenkachse (S) schwenkbar ist, die bezüglich einer Längsrichtung (L) des zu befüllenden Behältnisses in einem von 0° verschiedenen Winkel verläuft, mit einer ersten Fülleinrichtung (4), um das Behältnis in einer ersten Schwenkstellung des Behältnisses (10) bezüglich der Schwenkachse (S) über dessen Mündung zu befüllen **dadurch gekennzeichnet, dass**
die Vorrichtung eine Spüleinrichtung (6) aufweist, um das Behältnis (10) in einer zweiten Schwenkstellung (S2) des Behältnisses bezüglich der Schwenkachse durch dessen Mündung (10a) hindurch mit einer Flüssigkeit zu spülen.

2. Vorrichtung (1) nach wenigstens einem der vorangegangenen Ansprüche,
**dadurch gekennzeichnet, dass**
die Schwenkachse senkrecht zu der Längsrichtung des Behältnisses verläuft.

3. Vorrichtung (1) nach wenigstens einem der vorangegangenen Ansprüche,
**dadurch gekennzeichnet, dass**
an dem Träger eine Fixiereinrichtung (22) zum Fixieren des Behältnisses an dem Träger angeordnet ist.

4. Vorrichtung (1) nach dem vorangegangenen Anspruch,
**dadurch gekennzeichnet, dass**
die Fixiereinrichtung (22) Fixiermittel aufweist, welche aus einer Gruppe von Fixiermitteln ausgewählt sind, welche Unterdruck-Fixiermittel, magnetische Fixiermittel, Greifelemente, mechanische Elemente, Kombinationen hieraus und dergleichen aufweist.

5. Vorrichtung (1) nach wenigstens einem der vorangegangenen Ansprüche,
**dadurch gekennzeichnet, dass**
das Behältnis zweite Fixiermittel zum Fixieren des Behältnisses an dem Träger aufweist.

6. Vorrichtung (1) nach wenigstens einem der vorangegangenen Ansprüche,
**dadurch gekennzeichnet, dass**
die erste Fülleinrichtung (4) derart angeordnet ist, dass das Behältnis in einer Schwenkposition, welche von einer vertikalen Ausrichtung des Behältnisses abweicht durch diese erste Fülleinrichtung (4) befüllt wird.

7. Vorrichtung (1) nach Anspruch 2,
**dadurch gekennzeichnet, dass**
die Spüleinrichtung derart angeordnet ist, dass das Behältnis in einer Schwenkposition durch diese Spüleinrichtung spülbar ist, welche von einer vertikalen Ausrichtung des Behältnisses abweicht.

8. Vorrichtung (1) nach wenigstens einem der vorangegangenen Ansprüche,
**dadurch gekennzeichnet, dass**
die Vorrichtung eine zweite Fülleinrichtung (8) aufweist, um das Behältnis in einer zweiten Schwenkstellung des Behältnisses (10) bezüglich der Schwenkachse (S) über dessen Mündung zu befüllen.

9. Vorrichtung (1) nach wenigstens einem der vorangegangenen Ansprüche,
**dadurch gekennzeichnet, dass**
die Vorrichtung (1) eine Inspektionseinrichtung zum Inspizieren des Behältnisses aufweist.

10. Vorrichtung (1) nach wenigstens einem der vorangegangenen Ansprüche,
**dadurch gekennzeichnet, dass**
der Träger einen ersten Anordenbereich (B1) zum Anordnen des Behältnisses aufweist und einen zweiten Anordenbereich (B2) und das Behältnis wahlweise an dem ersten Anordenbereich (B1) oder dem zweiten Anordenbereich (B2) angeordnet werden kann.

11. Vorrichtung (1) nach wenigstens einem der vorangegangenen Ansprüche,
**dadurch gekennzeichnet, dass**
eine Füllgeschwindigkeit, mit der die Fülleinrichtung das Behältnis befüllt variabel und/oder einstellbar ist.

12. Verfahren zum Befüllen von Behältnissen mit den Schritten:
- Fixieren eines zu befüllenden Behältnisses (10) an einem Träger (2)
- Schwenken des Trägers (2) mit dem daran fixierten Behältnis (10) in eine Spülstellung und Spülen des Behältnisses (10) durch dessen Mündung (10a) hindurch mit einer Spülflüssigkeit
- Schwenken des Trägers mit dem daran fixierten Behältnis in eine Füllstellung und Befüllen des Behältnisses durch seine Mündung (10a) hindurch mit einer Flüssigkeit.

13. Verfahren nach Anspruch 12,
**dadurch gekennzeichnet, dass**
das Behältnis (10) inspiziert wird.

## Claims

1. An apparatus (1) for filling containers (10) with a carrier (2) on which a container to be filled can be placed and fixed, wherein this carrier being pivotable with respect to a pivot axis (S) which extends at an angle different from 0° with respect to a longitudinal direction (L) of the container to be filled, with a first filling device (4) in order to fill the container in a first pivot position of the container (10) with respect to the pivot axis (S) via its mouth,
**characterized in that**
the apparatus has a rinsing device (6) in order to rinse the container (10) through its mouth (10a) in a second pivot position (S2) of the container with respect to the pivot axis.

2. The apparatus (1) according to at least one of the preceding claims, **characterized in that**
the pivot axis is perpendicular to the longitudinal direction of the container.

3. The apparatus (1) according to at least one of the preceding claims, **characterized in that**
a fixing device (22) for fixing the container to the carrier is arranged on the carrier.

4. The apparatus (1) according to the preceding claim,
**characterized in that**
the fixing device (22) comprises fixing means selected from a group of fixing means comprising vacuum fixing means, magnetic fixing means, gripping elements, mechanical elements, combinations thereof and the like.

5. The apparatus (1) according to at least one of the preceding claims,
**characterized in that**
the container comprises second fixing means for fixing the container to the carrier.

6. The apparatus (1) according to at least one of the preceding claims, **characterized in that**
the first filling device (4) is arranged in such a way that the container is filled by this first filling device (4) in a pivot position which deviates from a vertical orientation of the container.

7. The apparatus (1) according to claim 2,
**characterized in that**
the rinsing device is arranged in such a way that the container can be rinsed by this rinsing device in a pivot position which deviates from a vertical orientation of the container.

8. The apparatus (1) according to at least one of the preceding claims, **characterized in that**
the apparatus comprises a second filling device (8) for filling the container in a second pivoted position of the container (10) with respect to the pivot axis (S) via its mouth.

9. The apparatus (1) according to at least one of the preceding claims, **characterized in that**
the apparatus (1) comprises inspection means for inspecting the container.

10. The apparatus (1) according to at least one of the preceding claims, **characterized in that**
the carrier comprises a first arrangement area (B1) for arranging the container and a second arrangement area (B3) and the container can be selectively arranged at the first arrangement area (B1) or the second arrangement area (B2).

11. The apparatus (1) according to at least one of the preceding claims, **characterized in that**
a filling speed at which the filling device fills the container is variable and/or adjustable.

12. A method for filling containers comprising the steps of:
- fixing a container (10) to be filled to a carrier (2)
- pivoting the carrier (2) with the container (10) fixed thereto into a rinsing position and rinsing the container (10) through its mouth (10a) with a rinsing liquid
- pivoting the carrier with the container fixed thereto into a filling position and filling the container through its mouth (10a) with a liquid.

13. The method according to claim 12,
**characterized in that**
the container (10) is inspected.

## Revendications

1. Dispositif (1) de remplissage de récipients (10) avec un support (2), sur lequel un récipient à remplir peut être placé et fixé, dans lequel ledit support peut être pivoté par rapport à un axe de pivotement (S), qui s'étend selon un angle autre que 0° par rapport à une direction longitudinale (L) du récipient à remplir, avec un premier système de remplissage (4) pour remplir le récipient par l'intermédiaire de son ouverture dans une première position de pivotement du récipient (10) par rapport à l'axe de pivotement (S),
**caractérisé en ce que**
le dispositif présente un système de rinçage (6) pour rincer le récipient (10) avec un liquide à travers son ouverture (10a) de part en part dans une deuxième position de pivotement (S2) du récipient par rapport à l'axe de pivotement.

2. Dispositif (1) selon au moins l'une quelconque des revendications précédentes,
**caractérisé en ce que**
l'axe de pivotement s'étend de manière perpendiculaire à la direction longitudinale du récipient.

3. Dispositif (1) selon au moins l'une quelconque des revendications précédentes,
**caractérisé en ce que**
un système de fixation (22) destiné à fixer le récipient sur le support est agencé sur le support.

4. Dispositif (1) selon la revendication précédente,
**caractérisé en ce que**
le système de fixation (22) présente des moyens de fixation, lesquels sont choisis parmi un groupe de moyens de fixation, lequel présente des moyens de fixation par dépression, des moyens de fixation magnétiques, des éléments de préhension, des éléments mécaniques, des combinaisons de ceux-ci et similaires.

5. Dispositif (1) selon au moins l'une quelconque des revendications précédentes,
**caractérisé en ce que**
le récipient présente des deuxièmes moyens de fixation destinés à fixer le récipient sur le support.

6. Dispositif (1) selon au moins l'une quelconque des revendications précédentes,
**caractérisé en ce que**
le premier système de remplissage (4) est agencé de telle manière que le récipient est rempli par ledit premier système de remplissage (4) dans une position de pivotement, qui diverge d'une orientation verticale du récipient.

7. Dispositif (1) selon la revendication 2,
**caractérisé en ce que**
le système de rinçage est agencé de telle manière que le récipient peut être rincé par ledit système de rinçage dans une position de pivotement, qui diverge d'une orientation verticale du récipient.

8. Dispositif (1) selon au moins l'une quelconque des revendications précédentes,
**caractérisé en ce que**
le dispositif présente un deuxième système de remplissage (8) pour remplir le récipient par son ouverture dans une deuxième position de pivotement du récipient (10) par rapport à l'axe de pivotement (S).

9. Dispositif (1) selon au moins l'une quelconque des revendications précédentes,
**caractérisé en ce que**
le dispositif (1) présente un système d'inspection destiné à inspecter le récipient.

10. Dispositif (1) selon au moins l'une quelconque des revendications précédentes,
**caractérisé en ce que**
le support présente une première zone d'agencement (B1) destinée à agencer le récipient et une deuxième zone d'agencement (B2) et le récipient peut être agencé au choix sur la première zone d'agencement (B1) ou la deuxième zone d'agencement (B2).

11. Dispositif (1) selon au moins l'une quelconque des revendications précédentes,
**caractérisé en ce que**
une vitesse de remplissage à laquelle le système de remplissage remplit le récipient est variable et/ou peut être réglée.

12. Procédé de remplissage de récipients avec les étapes :
- de fixation d'un récipient (10) à remplir sur un support (2)
- de pivotement du support (2) avec le récipient (10) fixé dessus dans une position de rinçage et de rinçage du récipient (10) à travers son ouverture (10a) de part en part avec un liquide de rinçage
- de pivotement du support avec le récipient fixé dessus dans une position de remplissage et de remplissage du récipient à travers son ouverture (10a) de part en part avec un liquide.

13. Procédé selon la revendication 12,
**caractérisé en ce que**
le récipient (10) est inspecté.
